# EUROPÄISCHE PATENTANMELDUNG

(11) **EP 4 591 949 A1**
(43) Veröffentlichungstag der Anmeldung: **30.07.2025**
(21) Anmeldenummer: 25153252.9
(22) Anmeldetag: 22.01.2025
(51) Int. Cl.: A62C 3/07, A62C 3/16

(54) **ANLAGE UND VERFAHREN ZUM DEAKTIVIEREN EINER BATTERIE EINES ELEKTRISCH BETRIEBENEN FAHRZEUGS**

(30) Priorität: 23.01.2024 DE 102024101826
(71) Anmelder: Otto Junker GmbH, 52152 Simmerath/Lammersdorf (DE)
(72) Erfinder: Uerlichs, Peter, 52152 Simmerath (DE); Mertens, Tobias, Dr., 52393 Hürtgenwald (DE)
(74) Vertreter: Cohausz & Florack

(57) **Zusammenfassung**

Anlage (2, 200, 300) zum Deaktivieren einer Batterie (8, 202) eines elektrisch betriebenen Fahrzeugs (204) mit einem Gehäuse (4, 206), wobei das Gehäuse (4, 206) einen Reaktionsraum (6, 208) bildet, der zur Aufnahme der Batterie (8, 202) ausgebildet ist, mit einer ersten Gasleitung (14, 224) mit einem ersten Ventil (16, 226) und mit einer zweiten Gasleitung (18, 228) mit einem zweiten Ventil (20, 230), mit einer Heizungseinrichtung (12, 212) zum Heizen des Reaktionsraums (6, 208), und mit einer Steuereinrichtung (10, 210), wobei die erste Gasleitung (14, 224) strömungstechnisch mit dem Reaktionsraum (6, 208) verbunden ist und das erste Ventil (16, 226) zum Einstellen eines Gaszuflusses (22) durch die erste Gasleitung (14, 224) in den Reaktionsraum (6, 208) ausgebildet ist, wobei die zweite Gasleitung (18, 228) strömungstechnisch mit dem Reaktionsraum (6, 208) verbunden ist und das zweite Ventil (20, 230) zum Einstellen eines Gasabflusses (24) durch die zweite Gasleitung (18, 228) aus dem Reaktionsraum (6, 208) ausgebildet ist, wobei die Steuereinrichtung (10, 210) dazu eingerichtet ist, das erste Ventil (16, 226) und das zweite Ventil (20, 230) zur Durchführung einer Gasspülung des Reaktionsraums (6, 208) und die Heizungseinrichtung (12, 212) zum Heizen des Reaktionsraums (6, 208) für eine Deaktivierung der Batterie (8, 202) zu steuern.

## Beschreibung

Die vorliegende Erfindung betrifft eine Anlage und ein Verfahren zum Deaktivieren einer Batterie eines elektrisch betriebenen Fahrzeugs.

Die Bergung von brennenden oder beschädigten Elektrofahrzeugen, beispielsweise aufgrund eines Unfalles, ist oft mit erhöhten Gefahren verbunden. Insbesondere ist die Gefahr, dass die Batterie des Elektrofahrzeugs in Brand gerät. Batterien von Elektrofahrzeugen können durch interne oder externe Auslöser in Brand geraten. Externe Einflüsse sind zum Beispiel durch mechanische Verformung oder durch einen Unfall verursachte Beschädigungen der Batterie mit resultierendem Kurzschluss und zunächst lokaler Überhitzung, die sich in der Folge weiter ausbreiten kann. Interne Ursachen, wie zum Beispiel Produktionsfehler oder eine Überhitzung, können ebenfalls zum Brand einer Batterie führen.

Brände an Elektrofahrzeugen lassen sich mit herkömmlichen Löschverfahren schwierig bekämpfen, da sich die exotherme Reaktion, die beim Entzünden der Batterie erfolgt, selbst verstärkt und dabei in der Batterie gebundener Sauerstoff freigesetzt wird. Eine solche exotherme Reaktion wird häufig als sogenanntes "Thermal Runaway" bezeichnet und lässt sich mit Schaum, Wasser oder anderen Löschmitteln, die bei herkömmlichen Löschverfahren eingesetzt werden, kaum aufhalten.

Weiterhin ist ein Abbau der Batterie eines stark havarierten Fahrzeugs oft problematisch, insbesondere wenn das Fahrzeug derart verformt ist, dass die Batterie nicht mehr herauszuholen ist oder sich schwierig abmontieren lässt.

Eine derzeit gängige Praxis bei der Feuerwehr ist das Eintauchen des gesamten Elektrofahrzeugs in einen mit Wasser befüllten Behälter über einen Zeitraum von mehreren Tagen, wodurch zwar die Batterie gekühlt wird, das eigentliche Problem der Batterie aber ungelöst bleibt und das dann mit Batteriematerial vergiftetes Wasser als Giftmüll entsorgt werden soll.

Vor diesem Hintergrund liegt der vorliegenden Erfindung die Aufgabe zu Grunde, Mittel zur Verfügung zu stellen, um brennende oder potenziell brennende Elektrofahrzeuge und deren Batteriespeicher sicher zu bergen und zu deaktivieren.

Die zuvor genannte Aufgabe wird erfindungsgemäß gelöst durch eine Anlage zum Deaktivieren einer Batterie eines elektrisch betriebenen Fahrzeugs mit einem Gehäuse, wobei das Gehäuse einen Reaktionsraum bildet, der zur Aufnahme der Batterie ausgebildet ist, mit einer ersten Gasleitung mit einem ersten Ventil und mit einer zweiten Gasleitung mit einem zweiten Ventil, mit einer Heizungseinrichtung zum Heizen des Reaktionsraums, und mit einer Steuereinrichtung, wobei die erste Gasleitung strömungstechnisch mit dem Reaktionsraum verbunden ist und das erste Ventil zum Einstellen eines Gaszuflusses durch die erste Gasleitung in den Reaktionsraum ausgebildet ist, wobei die zweite Gasleitung strömungstechnisch mit dem Reaktionsraum verbunden ist und das zweite Ventil zum Einstellen eines Gasabflusses durch die zweite Gasleitung aus dem Reaktionsraum ausgebildet ist, wobei in einem geschlossenen Zustand des ersten Ventils und des zweiten Ventils der Reaktionsraum im Wesentlichen gasdicht ist, wobei die Steuereinrichtung dazu eingerichtet ist, das erste Ventil und das zweite Ventil zur Durchführung einer Gasspülung des Reaktionsraums zu steuern, und wobei die Steuerungseinrichtung dazu eingerichtet ist, die Heizungseinrichtung zum Heizen des Reaktionsraums für eine Deaktivierung der Batterie zu steuern.

Somit kann eine Entzündung einer Batterie oder Thermal Runaway sicher und kontrolliert über eine im Vergleich zu bekannten Lösungen relativ kurze Zeit verhindert werden. Dabei kann auf den Einsatz von Wasser verzichtet werden, so dass kein vergiftetes Wasser als Giftmüll entsorgt werden muss. Im Falle einer Havarie mit drohendem, aber nicht unmittelbar aktivem Thermal Runaway oder angesetztem Thermal Runaway kann die Batterie bzw. die Batterie mit dem elektrisch betriebenen Fahrzeug kontrolliert thermisch deaktiviert werden.

Nach Deaktivieren der Batterie kann das havarierte Elektrofahrzeug oder die deaktivierte Batterie relativ einfach transportiert oder weiterverarbeitet, insbesondere recycelt werden, da die chemische Gefahr einer Selbstentzündung im Wesentlichen beseitigt ist und auf aufwändige Schutzvorkehrungen gegen Selbstentzündung verzichtet werden kann.

Eine Batterie kann ein oder mehrere Elemente aus der folgenden Liste aufweisen, wobei diese Liste nicht abschließend ist: Batteriezelle, Batteriemodul, Batteriepack. Die Batterie kann beispielsweise Lithium enthalten. Die Batterie selbst kann unbeschädigt oder unversehrt sein. Alternativ oder zusätzlich kann die Batterie funktionsfähig sein. Weiterhin kann die Batterie mechanisch verformt, chemisch fehlerhaft ausgebildet oder insgesamt beschädigt sein.

Der Reaktionsraum ist zur Aufnahme der Batterie ausgebildet, indem der Reaktionsraum bzw. das Gehäuse, das den Reaktionsraum bildet, beispielsweise Dimensionen aufweist, die ausreichend groß sind. Das Gehäuse kann eine Öffnung mit einer zur gasdichten Schließung der Öffnung vorgesehenen Tür aufweisen, um die Batterie in den Reaktionsraum ein- und herauszuführen. Ferner können Fördermittel vorgesehen sein, um die Batterie oder das Fahrzeug mit der Batterie bis in den Reaktionsraum zu fördern.

Beispiele für eine Heizungseinrichtung zum Heizen des Reaktionsraums sind: eine elektrische Heizung, ein Gasverbrenner, ein Dieselverbrenner, wobei diese Liste nicht abschließend ist.

Die Steuereinrichtung kann ein am Gehäuse vorgesehenes Computerelement sein. Alternativ oder zusätzlich kann die Steuereinrichtung ein zur Fernbedienung vorgesehenes Computerelement, beispielsweise auf einem Server oder einem Benutzerendgerät, aufweisen.

Die Steuereinrichtung ist dazu eingerichtet, das erste Ventil und das zweite Ventil zur Durchführung einer Gasspülung des Reaktionsraums zu steuern. Hierzu ist die Steuereinrichtung vorzugsweise mit dem ersten Ventil und mit dem zweiten Ventil derart verbunden, dass über die Steuereinrichtung ein Öffnen und ein Schließen der jeweiligen Ventile zeitlich koordiniert werden können. Die Gasspülung kann mit einem Schutzgas wie zum Beispiel Argon, Stickstoff oder Kohlendioxid, durchgeführt werden. Durch die Gasspülung kann Sauerstoff aus der Atmosphäre des Reaktionsraums entfernt werden. Insbesondere kann die Atmosphäre des Reaktionsraums inertisiert werden, und dabei auch die in dem Reaktionsraum angeordnete Batterie.

Daneben ist die Steuereinrichtung dazu eingerichtet, die Heizungseinrichtung zum Heizen des Reaktionsraums für eine Deaktivierung der Batterie zu steuern. Durch das Heizen kann veranlasst werden, dass organische chemische Verbindungen, insbesondere Elektrolyte, aus der Batterie in die Atmosphäre des Reaktionsraums entweichen. Nach dem Entweichen kann die Batterie oder zumindest Bestandteile davon nicht mehr aktiv oder deaktiviert sein.

Insgesamt kann durch die kombinierte Wirkung des Heizens des Reaktionsraum bzw. der darin aufgenommenen Batterie mit dem Entziehen von Sauerstoff aus dem Reaktionsraum eine spontane Selbstentzündung der in dem Reaktionsraum aufgenommenen Batterie unterbunden, kontrolliert ablaufen lassen oder beendet werden, wobei die Gefahr der Selbstentzündung kontrolliert ist und die Batterie dann im Wesentlichen von organischen chemischen Verbindungen befreit und somit auch deaktiviert ist.

Die zuvor genannte Aufgabe wird erfindungsgemäß weiterhin gelöst durch ein Verfahren zum Deaktivieren einer Batterie eines elektrisch betriebenen Fahrzeugs, bei dem die Batterie in einen Reaktionsraum eingeführt wird, bei dem Sauerstoff aus dem Reaktionsraum geführt wird, bei dem in einer Aufheizperiode der Reaktionsraum bis auf eine erste vorbestimmte Temperatur geheizt wird, bei dem in einer Verweilperiode die erste vorbestimmte Temperatur in dem Reaktionsraum im Wesentlichen beibehalten wird, bei dem in einer Abkühlungsperiode der Reaktionsraum bis unter eine zweite vorbestimmte Temperatur gekühlt wird, bei dem der Reaktionsraum mit einem Schutzgas während der Aufheizperiode, der Verweilperiode und der Abkühlungsperiode gespült wird, wobei durch das Aufheizen des Reaktionsraums in der Aufheizperiode und das Beibehalten der vorbestimmten Temperatur in dem Reaktionsraum in der Verweilperiode die Batterie deaktiviert wird.

Auch durch das Verfahren kann eine Batterie sicher und relativ einfach innerhalb von einer relativ kurzen Zeit deaktiviert werden, wobei Giftmüll wie zum Beispiel vergiftetes Wasser vermieden werden kann.

Um Sauerstoff aus dem Reaktionsraum zu entführen, kann der Reaktionsraum in einem Gasspülungsvorgang mit einem Schutzgas gespült werden. Dabei kann beispielsweise Argon, Stickstoff oder Kohlendioxid als Schutzgas eingesetzt werden.

Ein Beispiel für die vorbestimmte Temperatur ist eine Temperatur von mindestens 300 °C. Bei einer Temperatur von mindestens 300 °C sind organische chemische Verbindungen im Wesentlichen aus der Batterie entwichen. In Kombination mit der Gasspülung des Reaktionsraums kann dadurch die Batterie deaktiviert werden.

Ein weiteres Beispiel für die vorbestimmte Temperatur ist eine Temperatur von mindestens 600°C. Bei einer solchen Temperatur wird nicht nur die Batterie deaktiviert, sondern es erfolgt auch eine Pyrolyse der Batterie oder der Batterie mit dem elektrisch betriebenen Fahrzeug in den Reaktionsraum.

Es kann vorgesehen sein, dass die Aufheizperiode länger als die Verweilperiode ist. Somit wird die Batterie langsam erhitzt und darin enthaltene organische chemische Verbindungen entweichen kontrolliert aus der Batterie. Dadurch kann eine Explosionsgefahr gemindert werden.

In der Abkühlungsperiode wird der Reaktionsraum bis unter eine zweite vorbestimmte Temperatur gekühlt. Ein Beispiel für eine zweite vorbestimmte Temperatur ist die Raumtemperatur, insbesondere etwa 25°C oder niedriger. Weiterhin kann vorgesehen sein, dass in der Abkühlungsperiode die Heizungseinrichtung für ein Abkühlen des Reaktionsraums bis zur zweiten vorbestimmten Temperatur und für ein Verweilen der Temperatur des Reaktionsraums bei der zweiten vorbestimmten Temperatur vorgesehen ist. Auf diese Art kann ein Abkühlen nicht nur der Luftatmosphäre in dem Reaktionsraum, sondern auch der in dem Reaktionsraum aufgenommenen Gegenstände, wie zum Beispiel die Batterie oder die Batterie und Bestandteile des elektrisch betriebenen Fahrzeugs, erreicht werden.

Somit kann die Batterie oder die Batterie mit dem elektrisch betriebenen Fahrzeug gefahrlos für den Mensch aus dem Reaktionsraum herausgeholt bzw. gehandhabt werden. Alternativ kann die zweite vorbestimmte Temperatur auf einen Betrag gesetzt werden, der höher als Raumtemperatur ist, um die Abkühlungsperiode kurz zu halten.

Im Folgenden werden verschiedene Ausführungsformen der Anlage und des Verfahrens beschrieben, wobei die einzelnen Ausführungsformen jeweils unabhängig voneinander für die Anlage und für das Verfahren gelten. Darüber hinaus können die einzelnen Ausführungsformen beliebig miteinander kombiniert werden.

Bei einer Ausführungsform der Anlage ist vorgesehen, dass der Reaktionsraum dazu ausgebildet ist, die Batterie und mindestens ein weiteres Bauteil des elektrisch betriebenen Fahrzeugs, insbesondere das elektrisch betriebene Fahrzeug mit der Batterie, aufzunehmen.

Bei einer Ausführungsform des Verfahrens ist vorgesehen, dass die Batterie zusammen mit dem elektrisch betriebenen Fahrzeug, insbesondere in einem mit dem elektrisch betriebenen Fahrzeug montierten Zustand in den Reaktionsraum eingeführt wird.

Dadurch kann eine Batterie zusammen mit dem Fahrzeug, an dem die Batterie montiert ist, in den Reaktionsraum aufgenommen und deaktiviert werden, wobei auf eine Demontage verzichtet werden kann. Demontage, insbesondere von Fahrzeugen mit einer Batterie, stellt eine besondere Herausforderung dar, insbesondere in der Hinsicht der Sicherheit und auch der Praktikabilität. Mit der vorgeschlagenen Anlage kann die Batterie zusammen mit Bauteilen, die mit der Batterie zusammengebaut sind, ohne Weiteres in den Aufnahmeraum geladen und deaktiviert werden.

Beispielsweise kann ein havariertes Elektrofahrzeug mit einem eingebauten Batteriepack in den Reaktionsraum beladen und die Batteriezellen des noch eingebauten Batteriepacks durch Gasspülen und Heizen kontrolliert deaktiviert werden.

Beispiele für das elektrisch betriebene Fahrzeug sind: Automobil, Personenkraftwagen, Fahrrad, Boot, Lastkraftwagen, Motorrad, Scooter, Roller oder ähnliches, wobei diese Liste nicht abschließend ist.

Bei einer Ausführungsform der Anlage ist vorgesehen, dass das Gehäuse eine Wandung mit einer Öffnung und eine verstellbare Tür zum Öffnen bzw. zum Schließen der Öffnung aufweist, wobei die Tür dazu ausgebildet ist, die Öffnung der Wandung im Wesentlichen gasdicht abzuschließen, dass die Wandung und die Tür zusammen den Reaktionsraum bilden, und dass die Wandung und die Tür jeweils eine Materialzusammensetzung aufweisen, die bis zu einer Temperatur von mindestens 300°C, insbesondere bis zu einer Temperatur von mindestens 600°C beständig ist.

Somit kann veranlasst werden, dass organische chemische Verbindungen aus der Batterie entweichen. Bei einer Temperatur von 600°C oder mehr kann die Batterie und ggf. Bestandteile des elektrisch betriebenen Fahrzeugs, die in dem Reaktionsraum aufgenommen sind, einer Pyrolyse unterzogen werden.

Die Materialzusammensetzung ist vorzugsweise derart ausgebildet, dass das Gehäuse bzw. die Wandung und die Tür bei einer Temperatur von mindestens 300°C, insbesondere bei einer Temperatur von mindestens 600°C, deren Formgebung im Wesentlichen behalten oder formbeständig sind. Alternativ oder zusätzlich ist die Materialzusammensetzung vorzugsweise derart ausgebildet, dass das Gehäuse bzw. die Wandung und die Tür bei einer Temperatur von mindestens 300°C, insbesondere bei einer Temperatur von mindestens 600°C im Wesentlichen nicht verzundern oder oxidieren. Ein Beispiel für eine solche Materialzusammensetzung ist eine Stahllegierung, insbesondere Edelstahl.

Bei einer Ausführungsform der Anlage ist vorgesehen, dass die Wandung, die Tür, die erste Gasleitung mit dem ersten Ventil und die zweite Gasleitung mit dem zweiten Ventil dazu ausgebildet sind, einen Überdruck in dem Reaktionsraum, insbesondere einen Druck von 1,5 Bar oder mehr auszuhalten, oder dass die Wandung, die Tür, die erste Gasleitung mit dem ersten Ventil und die zweite Gasleitung mit dem zweiten Ventil dazu ausgebildet sind, einen Unterdruck in dem Reaktionsraum, insbesondere einen Druck von 750 Millibar oder weniger auszuhalten, oder dass die Wandung, die Tür, die erste Gasleitung mit dem ersten Ventil und die zweite Gasleitung mit dem zweiten Ventil dazu ausgebildet sind, einen Druck im Bereich von 750 Millibar bis 1,5 Bar in dem Reaktionsraum auszuhalten.

Durch einen Überdruck im Reaktionsraum kann ein Sauerstoffeintrag in den Reaktionsraum und somit ein Aufrechterhalten oder Entfachen eines Brands der Batterie vermieden werden. Mit einem Unterdruck kann ein Austritt bzw. Entweichen von Schadgasen aus dem Reaktionsraum vermieden werden. Für einen Druck im Bereich von 750 Millibar bis 1,5 Bar in dem Reaktionsraum sind die vorgenannten Vorteile erreichbar, wobei die Materialanforderungen an das Gehäuse der Anlage relativ einfach zu erfüllen sind, insbesondere für eine mobile Anlage.

Bei einer Ausführungsform der Anlage ist vorgesehen, dass dem zweiten Ventil eine Gasbehandlungseinrichtung mit einer thermischen Verbrennungseinrichtung nachgeschaltet ist.

Bei einer Ausführungsform des Verfahrens ist vorgesehen, dass ein aus dem Reaktionsraum gespültes Gas thermisch nachbehandelt wird.

Dadurch können gesetzliche Vorgaben an Ausgasen eingehalten werden und ggf. Gase, die bei der Gasspülung des Reaktionsraums aus dem Reaktionsraum abgeführt werden, nach thermischer Behandlung in die Atmosphäre entlassen werden.

Bei einer Ausführungsform der Anlage ist vorgesehen, dass eine dritte Gasleitung mit einem dritten Ventil vorgesehen ist, wobei die dritte Gasleitung einen Auslass der thermischen Nachverbrennungseinrichtung mit dem Reaktionsraum verbindet, wobei das dritte Ventil dazu vorgesehen ist, einen Strom an gereinigtem Schutzgas aus dem Auslass der thermischen Nachverbrennungseinrichtung in den Reaktionsraum durchzulassen oder zu sperren.

Dadurch kann zunächst Schutzgas durch die erste Gasleitung in den Reaktionsraum eingelassen werden, und dann dieses Schutzgas bei einer kontinuierlichen oder mehrfachen Gasspülung des Reaktionsraums in einem durch die zweite Gasleitung, die thermische Nachverbrennungseinrichtung, die dritte Gasleitung und den Reaktionsraum gebildeten geschlossenen Kreis wiederverwendet werden. Somit wird der Schutzgas günstig eingesetzt und Verschwendungen vermieden.

Bei einer Ausführungsform der Anlage ist vorgesehen, dass die Gasbehandlungseinrichtung einen Filter, insbesondere einen Absorptionsfilter, und eine Rückleitung aufweist, dass die thermische Verbrennungseinrichtung mit dem Filter, insbesondere dem Absorptionsfilter, verbunden ist, dass der Filter, insbesondere der Absorptionsfilter, mit der Rückleitung verbunden ist, und dass die Rückleitung mit der ersten Gasleitung verbunden ist.

Somit können Gase, die bei der Gasspülung des Reaktionsraums aus dem Reaktionsraum abgeführt werden, für die Gasspülung zumindest teilweise wiederverwendet werden. Insbesondere kann ein Schutzgas mehrfach für die Gasspülung verwendet werden.

Ein Beispiel für einen Filter ist ein Filter mit Aktivkohle.

Bei einer Ausführungsform der Anlage ist vorgesehen, dass ein Temperatursensor vorgesehen ist, dass der Temperatursensor zum Erfassen einer Temperatur in dem Reaktionsraum ausgebildet ist, und dass die Steuereinrichtung dazu eingerichtet ist, auf der Grundlage von durch den Temperatursensor erfassten Temperaturen ein Temperaturüberwachungsprofil zu erstellen.

Somit kann ein Heizen an die vorhandenen Gegebenheiten angepasst werden, beispielsweise an die Größe der Batterie, an eine Menge an organischen chemischen Verbindungen, die in der Batterie enthalten sind, oder weiteres. So kann beispielsweise durch das Temperaturüberwachungsprofil ein Initiieren eines Brands durch Heizen des Reaktionsraums bzw. der Batterie beobachtet werden.

Auf der Grundlage des Temperaturüberwachungsprofils kann die Heizungseinrichtung gesteuert werden. Insbesondere kann die Steuereinrichtung dazu eingerichtet sein, die Heizungseinrichtung auf der Grundlage des Temperaturüberwachungsprofils zu regeln. Vorzugsweise ist die Steuereinrichtung dazu eingerichtet, eine durch den Temperatursensor erfasste Temperatur mit einer vorbestimmten Solltemperatur zu vergleichen und die Heizungseinrichtung für ein Heizen bei der Solltemperatur zu steuern. Dabei kann die Solltemperatur einem vorbestimmten Soll-Temperaturprofil angehören.

Alternativ oder zusätzlich kann die Steuereinrichtung dazu eingerichtet sein, das erste Ventil und das zweite Ventil auf der Grundlage des Temperaturüberwachungsprofils zu regeln. Dadurch kann die Gasspülung des Reaktionsraums zeitaufgelöst an das Heizen des Reaktionsraums angepasst werden bzw. das Gasspülen mit dem Heizen synchronisiert werden.

Bei einer Ausführungsform der Anlage ist vorgesehen, dass die Steuereinrichtung dazu eingerichtet ist, die Heizungseinrichtung mit einer Aufheizperiode, mit einer Verweilperiode und mit einer Abkühlungsperiode zu steuern, wobei in der Aufheizperiode die Steuereinrichtung die Heizungseinrichtung für ein Aufheizen des Reaktionsraums bis auf einer ersten vorbestimmten Temperatur steuert, wobei in der Verweilperiode die Steuereinrichtung die Heizungseinrichtung für ein im Wesentlichen Beibehalten der ersten vorbestimmten Temperatur in dem Reaktionsraum steuert, und wobei in der Abkühlungsperiode die Steuereinrichtung die Heizungseinrichtung für ein Abkühlen des Reaktionsraums bis unter einer zweiten vorbestimmten Temperatur steuert.

Dadurch kann ein Deaktivieren der Batterie kontrolliert über die Zeit erreicht werden. Insbesondere können die Aufheizperiode, die Verweilperiode und die Abkühlungsperiode derart vorbestimmt sein, dass die Gesamtdauer bis zum Deaktivieren der Batterie optimiert ist.

Parameter wie Dauer und Solltemperatur für jeweils die Aufheizperiode, die Verweilperiode und die Abkühlungsperiode können vorbestimmt sein, insbesondere als Soll-Temperaturprofil.

Die Aufheizperiode kann länger als die Verweilperiode sein. So können beispielsweise die Aufheizperiode 2 Stunden und die Verweilperiode 30 Minuten betragen. Dadurch können organische Verbindungen aus der Batterie relativ langsam und somit sicher aus der Batterie entweichen, und ein im Wesentlichen vollständiges Deaktivieren der Batterie erreicht werden.

Bei einer Ausführungsform der Anlage ist vorgesehen, dass ein Gassensor vorgesehen ist, dass der Gassensor zum Erfassen eines Gasgehaltes in dem Reaktionsraum, insbesondere zum Erfassen eines Sauerstoffgehaltes in dem Reaktionsraum, ausgebildet ist, und dass die Steuereinrichtung dazu eingerichtet ist, auf der Grundlage von mindestens einem durch den Gassensor erfassten Gasgehalt, insbesondere Sauerstoffgehalt, das erste Ventil und / oder das zweite Ventil zu steuern.

Dadurch kann die Gasspülung des Reaktionsraums zeitaufgelöst an die gemessenen Werte angepasst werden bzw. die Ventile geregelt werden.

Beispiele für einen Gassensor sind: ein Sauerstoffsensor, ein Flammentemperaturanalyse-, FTA,-gerät zur Erfassung der Unteren Explosionsgrenze, UEG. Beim Einsatz eines FTA und Erfassen einer UEG kann der Schutzgasvolumenstrom durch das erste Ventil oder in den Reaktionsraum bei der Gasspülung geregelt werden, um eine Explosion bei plötzlichem Sauerstoffeintritt zu vermeiden.

Bei einer Ausführungsform der Anlage ist vorgesehen, dass ein Drucksensor vorgesehen ist, dass der Drucksensor zum Erfassen eines Drucks in dem Reaktionsraum ausgebildet ist, und dass die Steuereinrichtung dazu eingerichtet ist, auf der Grundlage von durch den Drucksensor erfassten Druckwerten den Druck in dem Reaktionsraum durch Steuern des ersten Ventils und / oder des zweiten Ventils einzustellen.

Dadurch kann die Gasspülung des Reaktionsraums zeitaufgelöst an die gemessenen Werte angepasst werden bzw. die Ventile geregelt werden. Alternativ oder zusätzlich kann ein Unterdruck oder ein Überdruck in den Reaktionsraum über die Zeit verfolgt bzw. ein Drucküberwachungsprofil erstellt werden, auf der Grundlage dessen das erste Ventil und das zweite Ventil gesteuert bzw. geregelt werden können.

Bei einer Ausführungsform des Verfahrens ist vorgesehen, dass die Temperatur, der Sauerstoffgehalt und der Druck in dem Reaktionsraum erfasst werden, dass eine Heizungseinrichtung für die Aufheizperiode, für die Verweilperiode und für die Abkühlungsperiode in Abhängigkeit von der erfassten Temperatur gesteuert wird, und dass mindestens ein Ventil für den Spülvorgang in Abhängigkeit von dem erfassten Sauerstoffgehalt und dem erfassten Druck gesteuert wird.

Bei einer Ausführungsform der Anlage ist vorgesehen, dass das Gehäuse mindestens ein Fördermittel, insbesondere Räder aufweist, und / oder dass das Gehäuse dazu vorgesehen ist, mithilfe einer Transporteinrichtung, insbesondere eines Lastkraftwagens, über Straßen befördert zu werden.

Bei einer Ausführungsform des Verfahrens ist vorgesehen, dass der Reaktionsraum Teil einer Anlage nach der vorliegenden Offenbarung ist, dass vor dem Einführen der Batterie in den Reaktionsraum bzw. vor dem Einführen der Batterie zusammen mit dem elektrisch betriebenen Fahrzeug in den Reaktionsraum, die Anlage zu einem Unfallort des elektrisch betriebenen Fahrzeugs mit der Batterie gefahren wird, und dass das Verfahren nach der vorliegenden Offenbarung an dem Unfallsort zumindest teilweise durchgeführt wird.

Dadurch kann die Anlage mobil ausgebildet sein und an unterschiedlichen Orten zum Einsatz kommen. So kann beispielsweise die Anlage bis zu einem Unfallort des elektrisch betriebenen Fahrzeugs gefahren werden, das havarierte Fahrzeug samt Batterie in den Reaktionsraum der Anlage geladen werden und die Batterie sicher und einfach vor Ort deaktiviert werden. Alternativ kann das havarierte Fahrzeug in den Reaktionsraum der Anlage geladen werden, die Gasspülung begonnen werden, um eine Selbstentzündung oder einen Thermal Runaway der Batterie zu vermieden, und bis zu einem weiteren Ort gefahren werden, wo die Aufheizperiode eingeleitet wird, um die Batterie dann zu deaktivieren.

Somit kann auf ein gefährliches Transportieren des havarierten Fahrzeugs mit dem Risiko eines Thermal Runaways verzichtet werden.

Beispiele für eine Anlage mit Fördermitteln sind ein Rollcontainer oder ein Anhänger für einen Lastkraftwagen. Ein Beispiel für Fördermittel ist ein Lastkraftwagen mit einem Kran.

Es kann vorgesehen sein, dass nach der Abkühlperiode Überreste der im Wesentlichen deaktivierten Batterie und ggf. weiterer Bestandteile des elektrisch betriebenen Fahrzeugs für eine Wiederverwendung aufbereitet werden, beispielsweise durch Schreddern oder Aussortieren einzelner Materialien.

Weitere Merkmale und Vorteile der Anlage und der Verfahren ergeben sich aus der nachfolgenden Beschreibung von Ausführungsbeispielen, wobei auf die beigefügte Zeichnung Bezug genommen wird.

In der Zeichnung zeigen
- Fig. 1: ein erstes Ausführungsbeispiel für eine Anlage zum Deaktivieren einer Batterie eines elektrisch betriebenen Fahrzeugs;
- Fig. 2: ein zweites Ausführungsbeispiel für eine Anlage zum Deaktivieren einer Batterie eines elektrisch betriebenen Fahrzeugs und
- Fig. 3: ein drittes Ausführungsbeispiel für eine Anlage zum Deaktivieren einer Batterie eines elektrisch betriebenen Fahrzeugs.

Fig. 1 zeigt ein erstes Ausführungsbeispiel für eine Anlage 2 zum Deaktivieren einer Batterie eines elektrisch betriebenen Fahrzeugs. Die Anlage 2 weist ein Gehäuse 4 auf, wobei das Gehäuse 4 einen Reaktionsraum 6 bildet. In dem Reaktionsraum 6 ist eine Batterie 8 aufgenommen. Die Anlage 2 weist ferner eine Steuereinrichtung 10, eine Heizungseinrichtung 12 zum Heizen des Reaktionsraums 6, eine erste Gasleitung 14 mit einem ersten Ventil 16 und eine zweite Gasleitung 18 mit einem zweiten Ventil 20 auf.

Die erste Gasleitung 14 und die zweite Gasleitung 18 sind jeweils strömungstechnisch mit dem Reaktionsraum 6 verbunden. Das erste Ventil 16 ist zum Einstellen eines Gaszuflusses 22 durch die erste Gasleitung 14 in den Reaktionsraum 6 ausgebildet und das zweite Ventil 20 ist zum Einstellen eines Gasabflusses 24 durch die zweite Gasleitung 18 aus dem Reaktionsraum 6 ausgebildet. In einem geschlossenen Zustand des ersten Ventils 16 und des zweiten Ventils 20 ist der Reaktionsraum 6 im Wesentlichen gasdicht.

Die Steuereinrichtung 10 ist dazu eingerichtet, einerseits das erste Ventil 16 und das zweite Ventil 20 für eine Gasspülung des Reaktionsraums 6 zu steuern, und andererseits die Heizungseinrichtung 12 zum Heizen des Reaktionsraums 6 zu steuern.

Zum Deaktivieren der Batterie 8 steuert die Steuereinrichtung 10 das erste Ventil 16 und das zweite Ventil 20 zum Abführen von Sauerstoff aus dem Reaktionsraum 6. So wird ein Schutzgas durch das erste Ventil 16 in den Reaktionsraum 6 eingelassen und Gas mit Sauerstoff durch das zweite Ventil 20 aus dem Reaktionsraum 6 herausgelassen. So kann eine Gasspülung des Reaktionsraum durchgeführt werden. Insbesondere kann ein Spülen durchgeführt werden, bei dem ein mehrfaches Volumen des Reaktionsraums ausgespült wird, um sicherzustellen, dass möglichst wenig Sauerstoff in dem Reaktionsraum übrigbleibt.

Weiterhin steuert die Steuereinrichtung 10 die Heizungseinrichtung 12 während einer Aufheizperiode von ca. 2 Stunden für ein Aufheizen des Reaktionsraums 6 und der Batterie 8 bis auf eine erste vorbestimmte Temperatur, beispielsweise ca. 300 °C. So steigt die Temperatur langsam über die Aufheizperiode von einer Starttemperatur, hier die Temperatur der Umgebung der Anlage 2, bis auf die erste vorbestimmte Temperatur. Am Ende der Aufheizperiode ist der Reaktionsraum 6 auf die erste vorbestimmte Temperatur gebracht und die Batterie 8 weist eine im Wesentlichen gleiche Temperatur auf. Bei 300°C entweichen die organischen Verbindungen, die die Batterie 8 vor dem Aufheizen aufwies, aus der Batterie 8 heraus.

Im Anschluss an die Aufheizperiode steuert die Steuereinrichtung 10 die Heizungseinrichtung 12 für eine Verweilperiode von ca. 30 Minuten, bei der die erste vorbestimmte Temperatur in dem Reaktionsraum 6 im Wesentlichen beibehalten wird. Mit der Verweilperiode wird ein im Wesentlichen vollständiges Entweichen der organischen Verbindungen aus der Batterie 8 heraus erreicht.

Anschließend steuert die Steuereinrichtung 10 die Heizungseinrichtung 12 für eine Abkühlperiode dahingehend, dass der Reaktionsraum 6 bis unter eine zweite vorbestimmte Temperatur, hier bis zur Umgebungstemperatur der Anlage 2, gekühlt wird.

Während der Aufheizperiode, der Verweilperiode und der Abkühlungsperiode steuert die Steuereinrichtung 10 das erste Ventil 16 und das zweite Ventil 20 für ein Spülen des Reaktionsraums 6 mit dem Schutzgas.

Durch das Heizen, Beibehalten der ersten Temperatur und das Abkühlen zusammen mit dem Spülen entweichen die organischen Verbindungen, die die Batterie 8 vor Beginn des Verfahrens enthielt, aus der Batterie 8 heraus und am Ende der Abkühlungsperiode ist die Batterie 8 deaktiviert.

Fig. 2 zeigt ein zweites Ausführungsbeispiel für eine Anlage 200 zum Deaktivieren einer Batterie 202 eines elektrisch betriebenen Fahrzeugs 204.

Die Anlage 200 weist ein Gehäuse 206, wobei das Gehäuse 206 einen Reaktionsraum 208 bildet, eine Steuereinrichtung 210, eine Heizungseinrichtung 212 zum Heizen des Reaktionsraums 208, eine Schutzgasquelle 214, eine thermische Nachverbrennungseinrichtung 216, einen Temperatursensor 218, einen Gassensor 220 und einen Drucksensor 222 auf. Ferner sind eine erste Gasleitung 224 mit einem ersten Ventil 226, eine zweite Gasleitung 228 mit einem zweiten Ventil 230 und eine dritte Gasleitung 232 mit einem dritten Ventil 234 vorgesehen.

Das Gehäuse 206 weist eine Wandung 236 mit einer Öffnung 238 und eine zweiteilige, verstellbare Tür 240a, 240b zum Öffnen bzw. zum Schließen der Öffnung 238 auf. Die Tür 240a, 240b ist dazu ausgebildet, die Öffnung 238 der Wandung 236 im Wesentlichen gasdicht abzuschließen. Die Wandung 236 und die Tür 240a, 240b bilden zusammen den Reaktionsraum 208 und sind aus Edelstahl ausgebildet, um so Temperaturen bis mindestens 600°C auszuhalten, ohne deren Formgebung zu verlieren oder zu verzundern oder oxidieren, und gleichzeitig einen Druck im Bereich von 750 Millibar bis 1,5 Bar in dem Reaktionsraum 208 auszuhalten. Dadurch kann die Anlage 200 wahlweise mit einem Unterdruck oder mit einem Überdruck in dem Reaktionsraum 208 betrieben werden. Ferner kann mit der Anlage 200 über ein Deaktivieren der Batterie 202 hinaus auch eine Pyrolyse der Bestandteile der Batterie 202 bzw. des elektrischen Fahrzeugs 204 und der Batterie 202 durchgeführt werden.

Der Reaktionsraum 208 bzw. die Wandung 236 und die Tür 240a, 240b des Gehäuses 206 sind derart dimensioniert, dass ein elektrisch betriebener Personenkraftwagen 204 mit üblichen Maßen in den Reaktionsraum 208 vollständig eingeführt werden kann. Als Beispiel kann der Reaktionsraum 208 eine Länge von etwa 7 Metern, eine Breite von etwa 2,5 bis 3 Metern und eine Höhe von etwa 2,4 bis 3 Metern aufweisen.

Die Anlage 200 ist mit offener Tür 240a, 240b dargestellt, um das elektrisch betriebene Fahrzeug 204, hier ein Personenkraftwagen 204, in den Reaktionsraum 208, zu laden. Der Personenkraftwagen 204 weist die Batterie 202 auf.

Die erste Gasleitung 224 verbindet die Schutzgasquelle 214 mit dem Reaktionsraum 208 und das erste Ventil ist dazu vorgesehen, einen Strom aus Schutzgas aus der Schutzgasquelle 214 in den Reaktionsraum 208 durchzulassen oder zu sperren.

Die zweite Gasleitung 228 verbindet den Reaktionsraum 208 mit einem Einlass der thermischen Nachverbrennungseinrichtung 216 und das zweite Ventil ist dazu vorgesehen, einen Gasstrom aus dem Reaktionsraum 208 in die thermische Nachverbrennungseinrichtung 216 durchzulassen oder zu sperren.

Die dritte Gasleitung 232 verbindet einen Auslass der thermischen Nachverbrennungseinrichtung 216 mit dem Reaktionsraum 208 und das dritte Ventil ist dazu vorgesehen, einen Strom an gereinigtem Schutzgas aus dem Auslass der thermischen Nachverbrennungseinrichtung 216 in den Reaktionsraum 208 durchzulassen oder zu sperren.

Die Heizungseinrichtung 212 ist in dem dargestellten Ausführungsbeispiel als elektrische Heizung ausgebildet, die für ein Heizen des Reaktionsraums 208 bzw. der darin enthaltenen Atmosphäre und mittelbar auch der darin enthaltenen Gegenstände, wie die Batterie 202 oder das elektrisch betriebene Fahrzeug 204 mit der Batterie 202, bis zu einer Temperatur von mindestens 300°C, vorzugsweise bis zu einer Temperatur von mindestens 600°C vorgesehen ist.

Bei einer Verwendung der Anlage 200 zum Deaktivieren der Batterie 202 wird das elektrisch betriebene Fahrzeug 204 mit der daran montierten Batterie 202 in einen Reaktionsraum 208 eingeführt und die Tür 240a, 240b für ein gasdichtes Schließen der Öffnung 238 in der Wandung 236 geschlossen. Dann wird zunächst das erste Ventil geöffnet, um Schutzgas, hier Argon, in den Reaktionsraum 208 einzulassen und das zweite Ventil geöffnet, um die sauerstoffhaltige Luft, die durch den Einlass von Argon in den Reaktionsraum 208 aus dem Reaktionsraum 208 herausgetrieben wird, in die thermische Nachverbrennungseinrichtung 216 zu führen.

Auf der Grundlage von Messwerten, die der Gassensor 220 ausgibt, bestimmt die Steuereinrichtung 210, ob das erste Ventil geschlossen werden oder weiter geöffnet bleiben soll. Hierzu kann die Steuereinrichtung 210 beispielsweise die Messwerte mit einem Schwellenwert für einen Sauerstoffinhalt vergleichen, wobei der Schwellenwert dem Sauerstoffinhalt einer inerten Atmosphäre entspricht.

Sobald der Schwellenwert erreicht oder unterschritten ist, veranlasst die Steuereinrichtung 210 ein Schließen des ersten Ventils 226 und ein Öffnen des dritten Ventils 234. Dann tritt aus dem drittem Ventil Schutzgas heraus, das durch die thermische Nachverbrennungseinrichtung 216 auf der Grundlage des aus dem Reaktionsraum 208 herausgeleiteten Gases zurückgewonnen wurde. Dann sind das zweite Ventil und das dritte Ventil beide offen und die hierdurch fließenden Gasströme bewirken eine kontinuierliche Gasspülung des Reaktionsraums 208.

Der Sauerstoffgehalt und der Gasdruck in dem Reaktionsraum 208 werden durch die Steuereinrichtung 210 auf der Grundlage von durch den Gassensor 220 und den Drucksensor 222 regelmäßig erfassten Messwerten überwacht und die Ventile, insbesondere das erste Ventil, bei Bedarf entsprechend gesteuert. Hierzu können erfasste Gas- und Drucküberwachungsprofile durch die Steuereinrichtung 210 erstellt bzw. vorgegebene Gas- und Druckprofile abgerufen und die Messwerte mit diesen verglichen werden.

Die Heizungseinrichtung 212 wird durch die Steuereinrichtung 210 entsprechend eines vorbestimmten Heizprofils gesteuert, wobei das Heizprofil eine Aufheizperiode von ca. 2 Stunden, eine Verweilperiode von ca. 30 Minuten und eine Abkühlungsperiode von ca. 2 bis 3 Stunden aufweist. Bei der Aufheizperiode ist eine erste Solltemperatur, die am Ende der Aufheizperiode zu erreichen ist, von ca. 300°C vorgegeben. Diese Solltemperatur ist für die Verweilperiode als Temperatur angegeben, die in dem Reaktionsraum 208 beizubehalten ist. In der Abkühlungsperiode ist eine zweite Solltemperatur vorgegeben, beispielsweise ca. 25°C, bis zu der der Reaktionsraum 208 abzukühlen ist. Die Steuereinrichtung 210 steuert die Heizungseinrichtung 212 auf der Grundlage des vorgegebenen Temperaturprofils und von durch den Temperatursensor 218 erfassten Messwerten.

An Ende der Abkühlungsperiode wird die Gasspülung ausgestellt, und ein atmosphärischer Druck eingestellt, um die Tür 240a, 240b des Gehäuses 206 gefahrlos zu öffnen und die deaktivierte Batterie 202 zusammen mit dem elektrisch betriebenen Fahrzeug 204 aus dem Reaktionsraum 208 herauszuholen.

Fig. 3 zeigt ein drittes Ausführungsbeispiel für eine Anlage 300 zum Deaktivieren einer Batterie eines elektrisch betriebenen Fahrzeugs.

Die Anlage 300 weist die gleichen Merkmale wie die Anlage 200 aus der Fig. 2 auf. Zusätzlich weist die Anlage 300 aus der Fig. 3 Fördermittel auf, vorliegend in Form eines Verbindungselements 302 für eine Verbindung mit einem Ausleger 304 eines Lastwagens 306 und von Rädern 308 zum Abrollen auf dem Boden beim Auf- und Abladen des Gehäuses auf dem Lastwagen 306. So ist die Anlage 300 aus der Fig. 3 als Rollcontainer ausgebildet.

In Verwendung, vor dem Einführen der Batterie in den Reaktionsraum bzw. vor dem Einführen der Batterie zusammen mit dem elektrisch betriebenen Fahrzeug in den Reaktionsraum, kann die Anlage 300 zu einem Unfallsort des elektrisch betriebenen Fahrzeugs gefahren und ein Deaktivieren der Batterie an dem Unfallsort zumindest teilweise durchgeführt werden.

Alternativ kann die Anlage 300 bis zum Unfallort gefahren und das havarierte Fahrzeug in den Reaktionsraum geladen werden. Vor Ort kann zunächst die Atmosphäre in dem beladenen Reaktionsraum inertisiert und die Anlage mit dem havarierten Fahrzeug und seiner Batterie bis zu einem vorbestimmten Ort gefahren werden, um dort dann ein Deaktivieren der Batterie sicher durchzuführen. Somit kann ein Unfallsort, beispielsweise an einer Autobahn, schnell und sicher freigeräumt werden und dann die Batterie an einem weiteren Ort deaktiviert werden.

## Patentansprüche

1. Anlage (2, 200, 300) zum Deaktivieren einer Batterie (8, 202) eines elektrisch betriebenen Fahrzeugs (204)
- mit einem Gehäuse (4, 206), wobei das Gehäuse (4, 206) einen Reaktionsraum (6, 208) bildet, der zur Aufnahme der Batterie (8, 202) ausgebildet ist,
- mit einer ersten Gasleitung (14, 224) mit einem ersten Ventil (16, 226) und mit einer zweiten Gasleitung (18, 228) mit einem zweiten Ventil (20, 230),
- mit einer Heizungseinrichtung (12, 212) zum Heizen des Reaktionsraums (6, 208), und
- mit einer Steuereinrichtung (10, 210),
- wobei die erste Gasleitung (14, 224) strömungstechnisch mit dem Reaktionsraum (6, 208) verbunden ist und das erste Ventil (16, 226) zum Einstellen eines Gaszuflusses (22) durch die erste Gasleitung (14, 224) in den Reaktionsraum (6, 208) ausgebildet ist,
- wobei die zweite Gasleitung (18, 228) strömungstechnisch mit dem Reaktionsraum (6, 208) verbunden ist und das zweite Ventil (20, 230) zum Einstellen eines Gasabflusses (24) durch die zweite Gasleitung (18, 228) aus dem Reaktionsraum (6, 208) ausgebildet ist,
- wobei in einem geschlossenen Zustand des ersten Ventils (16, 226) und des zweiten Ventils (20, 230) der Reaktionsraum (6, 208) im Wesentlichen gasdicht ist,
- wobei die Steuereinrichtung (10, 210) dazu eingerichtet ist, das erste Ventil (16, 226) und das zweite Ventil (20, 230) zur Durchführung einer Gasspülung des Reaktionsraums (6, 208) zu steuern, und
- wobei die Steuerungseinrichtung dazu eingerichtet ist, die Heizungseinrichtung (12, 212) zum Heizen des Reaktionsraums (6, 208) für eine Deaktivierung der Batterie (8, 202) zu steuern.

2. Anlage (2, 200, 300) nach Anspruch 1,
**dadurch gekennzeichnet,**
**dass** der Reaktionsraum (6, 208) dazu ausgebildet ist, die Batterie (8, 202) und mindestens ein weiteres Bauteil des elektrisch betriebenen Fahrzeugs (204), insbesondere das elektrisch betriebene Fahrzeug (204) mit der Batterie (8, 202) aufzunehmen.

3. Anlage (2, 200, 300) nach einem der vorangestellten Ansprüche,
**dadurch gekennzeichnet,**
- **dass** das Gehäuse (4, 206) eine Wandung (236) mit einer Öffnung (238) und eine verstellbare Tür (240a, 240b) zum Öffnen bzw. zum Schließen der Öffnung (238) aufweist,
- wobei die Tür (240a, 240b) dazu ausgebildet ist, die Öffnung (238) der Wandung (236) im Wesentlichen gasdicht abzuschließen,
- **dass** die Wandung (236) und die Tür (240a, 240b) zusammen den Reaktionsraum (6, 208) bilden, und
- **dass** die Wandung (236) und die Tür (240a, 240b) jeweils eine Materialzusammensetzung aufweisen, die bis zu einer Temperatur von mindestens 300°C, insbesondere bis zu einer Temperatur von mindestens 600°C beständig ist.

4. Anlage (2, 200, 300) nach Anspruch 3,
**dadurch gekennzeichnet,**
- **dass** die Wandung (236), die Tür (240a, 240b), die erste Gasleitung (14, 224) mit dem ersten Ventil (16, 226) und die zweite Gasleitung (18, 228) mit dem zweiten Ventil (20, 230) dazu ausgebildet sind, einen Überdruck in dem Reaktionsraum (6, 208), insbesondere einen Druck von 1,5 Bar oder mehr auszuhalten, oder
- **dass** die Wandung (236), die Tür (240a, 240b), die erste Gasleitung (14, 224) mit dem ersten Ventil (16, 226) und die zweite Gasleitung (18, 228) mit dem zweiten Ventil (20, 230) dazu ausgebildet sind, einen Unterdruck in dem Reaktionsraum (6, 208), insbesondere einen Druck von 750 Millibar oder weniger auszuhalten, oder
- **dass** die Wandung (236), die Tür (240a, 240b), die erste Gasleitung (14, 224) mit dem ersten Ventil (16, 226) und die zweite Gasleitung (18, 228) mit dem zweiten Ventil (20, 230) dazu ausgebildet sind, einen Druck im Bereich von 750 Millibar bis 1,5 Bar in dem Reaktionsraum (6, 208) auszuhalten.

5. Anlage (2, 200, 300) nach einem der vorangestellten Ansprüche,
**dadurch gekennzeichnet,**
- **dass** dem zweiten Ventil (20, 230) eine Gasbehandlungseinrichtung mit einer thermischen Verbrennungseinrichtung (216) nachgeschaltet ist.

6. Anlage (2, 200, 300) nach Anspruch 5,
**dadurch gekennzeichnet,**
- **dass** eine dritte Gasleitung (232) mit einem dritten Ventil (234) vorgesehen ist,
- wobei die dritte Gasleitung (232) einen Auslass der thermischen Nachverbrennungseinrichtung (216) mit dem Reaktionsraum (208) verbindet,
- wobei das dritte Ventil (234) dazu vorgesehen ist, einen Strom an gereinigtem Schutzgas aus dem Auslass der thermischen Nachverbrennungseinrichtung (216) in den Reaktionsraum (208) durchzulassen oder zu sperren.

7. Anlage (2, 300) nach Anspruch 5,
**dadurch gekennzeichnet,**
- **dass** die Gasbehandlungseinrichtung einen Filter, insbesondere einen Absorptionsfilter, und eine Rückleitung aufweist,
- **dass** die thermische Verbrennungseinrichtung (216) mit dem Filter, insbesondere dem Absorptionsfilter verbunden ist,
- **dass** der Filter, insbesondere der Absorptionsfilter mit der Rückleitung verbunden ist, und
- **dass** die Rückleitung mit der ersten Gasleitung (14, 224) verbunden ist.

8. Anlage (2, 200, 300) nach einem der vorangestellten Ansprüche,
**dadurch gekennzeichnet,**
- **dass** ein Temperatursensor (218) vorgesehen ist,
- **dass** der Temperatursensor (218) zum Erfassen einer Temperatur in dem Reaktionsraum (6, 208) ausgebildet ist, und
- **dass** die Steuereinrichtung (10, 210) dazu eingerichtet ist, auf der Grundlage von durch den Temperatursensor (218) erfassten Temperaturen ein Temperaturüberwachungsprofil zu erstellen.

9. Anlage (2, 200, 300) nach einem der vorangestellten Ansprüche,
**dadurch gekennzeichnet,**
- **dass** die Steuereinrichtung (10, 210) dazu eingerichtet ist, die Heizungseinrichtung (12, 212) mit einer Aufheizperiode, mit einer Verweilperiode und mit einer Abkühlungsperiode zu steuern,
- wobei in der Aufheizperiode die Steuereinrichtung (10, 210) die Heizungseinrichtung (12, 212) für ein Aufheizen des Reaktionsraums (6, 208) bis auf einer ersten vorbestimmten Temperatur steuert,
- wobei in der Verweilperiode die Steuereinrichtung (10, 210) die Heizungseinrichtung (12, 212) für ein im Wesentlichen Beibehalten der ersten vorbestimmten Temperatur in dem Reaktionsraum (6, 208) steuert, und
- wobei in der Abkühlungsperiode die Steuereinrichtung (10, 210) die Heizungseinrichtung (12, 212) für ein Abkühlen des Reaktionsraums (6, 208) bis unter einer zweiten vorbestimmten Temperatur steuert.

10. Anlage (2, 200, 300) nach einem der vorangestellten Ansprüche,
**dadurch gekennzeichnet,**
- **dass** ein Gassensor (220) vorgesehen ist,
- **dass** der Gassensor (220) zum Erfassen eines Gasgehaltes in dem Reaktionsraum (6, 208), insbesondere zum Erfassen eines Sauerstoffgehaltes in dem Reaktionsraum (6, 208) ausgebildet ist, und
- **dass** die Steuereinrichtung (10, 210) dazu eingerichtet ist, auf der Grundlage von mindestens einem durch den Gassensor (220) erfassten Gasgehalt, insbesondere Sauerstoffgehalt, das erste Ventil (16, 226) und / oder das zweite Ventil (20, 230) zu steuern.

11. Anlage (2, 200, 300) nach einem der vorangestellten Ansprüche,
**dadurch gekennzeichnet,**
- **dass** ein Drucksensor (222) vorgesehen ist,
- **dass** der Drucksensor (222) zum Erfassen eines Drucks in dem Reaktionsraum (6, 208) ausgebildet ist, und
- **dass** die Steuereinrichtung (10, 210) dazu eingerichtet ist, auf der Grundlage von durch den Drucksensor (222) erfassten Druckwerten den Druck in dem Reaktionsraum (6, 208) durch Steuern des ersten Ventils (16, 226) und / oder des zweiten Ventils (20, 230) einzustellen.

12. Anlage (2, 200, 300) nach einem der vorangestellten Ansprüche,
**dadurch gekennzeichnet,**
- **dass** das Gehäuse (4, 206) mindestens ein Fördermittel, insbesondere Räder (308) aufweist, und / oder
- **dass** das Gehäuse (4, 206) dazu vorgesehen ist, mithilfe einer Transporteinrichtung, insbesondere eines Lastkraftwagens (306) über Straßen befördert zu werden.

13. Verfahren zum Deaktivieren einer Batterie (8, 202) eines elektrisch betriebenen Fahrzeugs (204),
- bei dem die Batterie (8, 202) in einen Reaktionsraum (6, 208) eingeführt wird,
- bei dem Sauerstoff aus dem Reaktionsraum (6, 208) entführt wird,
- bei dem in einer Aufheizperiode der Reaktionsraum (6, 208) bis auf eine erste vorbestimmte Temperatur geheizt wird,
- bei dem in einer Verweilperiode die erste vorbestimmte Temperatur in dem Reaktionsraum (6, 208) im Wesentlichen beibehalten wird,
- bei dem in einer Abkühlungsperiode der Reaktionsraum (6, 208) bis unter eine zweite vorbestimmte Temperatur gekühlt wird,
- bei dem der Reaktionsraum (6, 208) mit einem Schutzgas während der Aufheizperiode, der Verweilperiode und der Abkühlungsperiode gespült wird,
- wobei durch das Aufheizen des Reaktionsraums (6, 208) in der Aufheizperiode und das Beibehalten der vorbestimmten Temperatur in dem Reaktionsraum (6, 208) in der Verweilperiode die Batterie (8, 202) deaktiviert wird.

14. Verfahren nach Anspruch 13,
**dadurch gekennzeichnet,**
- **dass** die Batterie (8, 202) zusammen mit dem elektrisch betriebenen Fahrzeug (204), insbesondere in einem mit dem elektrisch betriebenen Fahrzeug (204) montierten Zustand in den Reaktionsraum (6, 208) eingeführt wird.

15. Verfahren nach einem der vorangestellten Ansprüche,
**dadurch gekennzeichnet,**
- **dass** ein aus dem Reaktionsraum (6, 208) gespültes Gas thermisch nachbehandelt wird.

16. Verfahren nach einem der vorangestellten Ansprüche,
**dadurch gekennzeichnet,**
- **dass** die Temperatur, den Sauerstoffgehalt und den Druck in dem Reaktionsraum (6, 208) erfasst werden,
- **dass** eine Heizungseinrichtung (12, 212) für die Aufheizperiode, für die Verweilperiode und für die Abkühlungsperiode in Abhängigkeit von der erfassten Temperatur gesteuert wird, und
- **dass** mindestens ein Ventil für den Spülvorgang in Abhängigkeit von dem erfassten Sauerstoffgehalt und dem erfassten Druck gesteuert wird.

17. Verfahren nach einem der vorangestellten Ansprüche,
**dadurch gekennzeichnet,**
- **dass** der Reaktionsraum (6, 208) Teil einer Anlage (2, 200, 300) nach einem der voranstehenden Ansprüche ist,
- **dass** vor dem Einführen der Batterie (8, 202) in den Reaktionsraum (6, 208) bzw. vor dem Einführen der Batterie (8, 202) zusammen mit dem elektrisch betriebenen Fahrzeug (204) in den Reaktionsraum (6, 208) die Anlage (2, 200, 300) zu einem Unfallsort des elektrisch betriebenen Fahrzeugs (204) mit der Batterie (8, 202) gefahren wird, und
- **dass** das Verfahren nach einem der voranstehenden Ansprüche an dem Unfallort zumindest teilweise durchgeführt wird.
